# FASCICULE DE BREVET EUROPEEN

(11) **EP 0 020 196 B1**
(45) Date de publication et mention de la délivrance du brevet: **11.06.1986**
(21) Numéro de dépôt: 80400537.9
(22) Date de dépôt: 21.04.1980
(51) Int. Cl.: H01Q 25/02, H01Q 21/20

(54) **Antenne réseau hyperfréquence du type disque avec son dispositif d'alimentation, et application aux radars d'écartométrie**
Scheibenförmige Mikrowellenmehrelementenantenne mit Speiseanordnung und deren Verwendung bei Radar
Ringplate-type microwave array antenna with feeding system and its application in radars

(30) Priorité: 08.05.1979 FR 7911629
(43) Date de publication de la demande: 10.12.1980
(73) Titulaire: THOMSON-CSF, 75008 Paris (FR)
(72) Inventeur: Drabowitch, Serge, F-75360 Paris Cedex 08 (FR)
(74) Mandataire: Benoit, Monique

## Description

La présente invention concerne les antennes réseau hyperfréquence du type disque, plus particulièrement associées aux radars effectuant des mesures d'écartométrie.

Les antennes réseau du type disque pour mesures d'écartométrie sont connues et décrites par exemple dans le brevet américain US-A-3 576 579. Ces antennes comportent une cavité cylindrique de grand diamètre et faible épaisseur. Une des faces de cette cavité est reliée en son centre à un guide de section circulaire, l'autre face est munie d'antennes élémentaires, réparties selon des cercles concentriques, et couplée électromagnétiquement avec l'intérieur de la cavité. A l'émission le guide circulaire est alimenté par une onde électromatique selon le mode TMₒ₁ qui engendre dans la cavité une onde radiale circulaire.

Le guide circulaire est alimenté par un coupleur en Té qui lui délivre l'onde TMₒ₁ et qui, délivre à la réception, sur au moins deux voies distinctes, les signaux Somme Σ et Différence A nécessaires à l'élaboration du signal d'écartométrie s. Il y a ici deux voies Différence A Elévation et A Azimuth. A l'émission c'est la voie Somme de ce Té qui reçoit l'onde électromagnétique TMₒ₁ transmise à l'antenne réseau du type disque.

Ce type de réalisation présente plusieurs incon-- vénients dus à l'utilisation du mode TMₒ₁ à l'émission dans la voie Somme, ce mode ne permettant ni une large bande de fréquence ni un haut niveau de puissance. Ce mode TM₀₁ s'obtient en général par l'intermédiaire de la voie Différence d'un Té magique connectée à la voie Somme du coupleur en Té de l'antenne. Or cette voie Différence est difficile à adapter et a une faible tenue en pusissance.

Le dispositif selon l'invention vise à remédier à ces inconvénients par l'alimentation du guide circulaire relié à l'antenne réseau par une onde électromagnétique selon le mode TE₁₁ pouvant alors provenir directement de l'oscillateur hyperfréquence.

Il est à noter que le brevet américain 3 022 506 décrit une antenne dans laquelle une cavité cylindrique est alimentée par un guide circulaire qui reçoit deux ondes TE₁₁ dont le réglage du déphasage relatif permet, en combinaison avec un réseau de sources rayonnantes élémentaires particulier formé de fentes croisées disposées en cercle autour du centre de la cavité cylindrique, d'obtenir un antenne à polarisation arbitraire commandée. Ce brevet indique par ailleurs qu'en alimentant le guide circulaire avec deux modes TE₁₁ à polarisation rectiligne en quadrature on y obtient un mode TE₁₁ à polarisation circulaire.

L'invention consiste d'une part, à s'être apercu que l'alimentation d'une antenne réseau destinée à être utilisée dans des mesures d'écartométrie, était plus intéressante dans le mode fondamental TE₁₁ que dans le mode habituellement utilisé jusque là TM₀₁, et ce pour des raisons de puissance et de bande de fréquence; d'autre part à avoir réalisé une antenne réseau adaptée à ce nouveau mode d'alimentation dans lequelle, à l'émission, le mode TE₁₁ alimente la (les) voie Somme tandis qu'à la réception la (les) voie Somme fonctionne en mode TE₁₁ et la voie Différence en mode TMₒᵢ; enfin à avoir convenablement disposé les sources rayonnantes élémentaires sur la cavité cylindrique pour obtenir le rayonnement équiphase voulu.

Selon l'invention, une antenne réseau hyperfréquence du type disque permettant de réaliser des mesures d'écartométrie est conforme à la revendication 1.

D'autres avantages et caractéristiques de l'invention ressortiront de la description qui suit, donnée à l'aide des figures qui représentent:
-les Figures 1a et 1b, la section et la vue de face d'une antenne réseau du type disque selon l'invention;
-la Figure 2a, un Té du type fourchette connu en lui-même utilisé dans une antenne selon l'invention;
-la Figure 2b, un autre Té du type fourchette utilisable dans une antenne selon l'invention;
-la Figure 2c, un coupleur du type tourniquet également utilisable dans une antenne selon l'invention.

Une onde électromagnétique selon le mode TE₁₁ à polarisation horizontale, engendre dans la cavité cylindrique de l'antene réseau du type disque en un point de coordonnées polaires (r, a), un champ à courant radial dont la loi d'amplitude est définie par un diagramme en double cercle d'équation: avec k=2π/λ où À est la longueur d'onde de l'onde électromagnétique utilisée.

I(r) traduit l'atténuation du courant en fonction de la distance radiale.

Le même mode TE₁₁ en quadrature de phase et en polarisation verticale donne un second courant radial dont la loi d'amplitude est donnée par le diagramme en double cercle défini par l'équation: L'excitation de la cavité de l'antenne selon le mode fondamental TE₁₁ en polarisation circulaire donne donc un courant dont la loi d'amplitude s'obtient en faisant la somme f=fₗ+f₂, c'est l'équation d'un champ tournant omnidirectionnel dont les surfaces d'ondes sont des spirales d'Archimède d'équation polaire a-kr=u, u étant un nombre constant.

Ce champ radial est collecté par des sondes directives permettant de choisir la loi de dépendance radiale s(r), généralement gaussienne, alimentant des antennes élémentaires par l'intermédiaire de déphaseurs compensant le terme de déphasage radial ϕ=-kr.

La figure la montre la section d'une antenne réseau du type disque. Elle comporte une cavité cylindrique 3, alimentée par un guide circulaire 4. Cette cavité possède sur sa périphérie une charge adaptée 5 pouvant être par exemple constituée de matériaux diélectriques. Des sondes directives 7 sont connectées d'une part à des charges adaptées 6 et d'autre part à des antennes élémentaires 1 par l'intermédiaire de déphaseurs 2. Ces antennes élémentaires 1 peuvent être à titre d'exemple non limitatif du type spirale ou hélice.

L'alimentation de l'antenne selon le mode TE11 permet de conserver la même disposition de l'art antérieur des antennes élémentaires 1 qui alors sont du type spirale ou hélice et ne présentent donc pas de symétrie axiale et sont disposées sur des cercles concentriques de centre 0, O étant le point d'intersection de l'axe de symétrie de l'antenne avec la surface rayonnante de la cavité cylindrique 3. Cette disposition permet d'obtenir un rayonnement équiphase des antennes élémentaires si elle est réalisée conjointement avec une orientation de ces antennes élémentaires 1 rendue nécessaire par l'utilisation du mode TE₁₁, telle que toutes les antennes situées sur un même cercle se déduisent les unes des autres par une rotation autour de l'axe de symétrie de la cavité cylindrique 3. En effet, cette orientation radiale des antennes élémentaires 1 introduit une correction de phase de la forme e^{-iα} qui ajoutée à la modification de phase des déphaseurs 2 de la forme e^{ikr} conduit à une loi d'illumination de l'antenne réseau du type disque de la forme qui est une loi équiphase à symétrie circulaire rayonnant un diagramme de même symétrie.

Un avantage marquant de l'alimentation selon le mode TE₁₁ réside dans la possibilité d'avoir une seconde disposition des antennes élémentaires, . permettant alors un choix moins restrictif du type des antennes élémentaires. Les antennes élémentaires 1 sont alors disposées suivant des spirales d'Archimède, et présentent une symétrie axiale comme par exemple deux dipoles croisés. Il est alors clair que la loi d'illumination de l'antenne reste inchangée car en se plaçant sur des spirales d'Archimède, le terme de phase e^{iα} disparaît ainsi que le terme e^{-iα} dû à l'orientation radiale de ces antennes élémentaires 1.

Les propriété inhérentes aux antennes réseau du type disque sont ainsi conservées en apportant une solution aux inconvénients de perte de puissance dus à l'utilisation du mode TMₒ₁ pour l'alimentation de -l'antenne.

Plusieurs types de coupleurs peuvent être utilisés pour alimenter la cavité cylindrique 3 de l'antenne en TE₁₁ à polarisation circulaire.

La figure 2a montre l'un d'eux qui comprend un Té du type fourchette dont la structure et le fonctionnement sont connus. Il est formé de deux guides à section rectangulaire 10 et 11 couplés électromagnétiquement entre eux. Le guide à section rectangulaire 10 est connecté à un guide à section circulaire 4. Ce guide à section circulaire est couplé électromagnétiquement à un guide à section rectangulaire 12 par l'intermédiaire d'un guide, à section rectangulaire, formant un anneau 13. Selon l'invention, ce coupleur reçoit alors à l'émission deux ondes sur les guides 10 et 12. Un avantage supplémentaire réside donc ici dans le fait que chaque guide 10 et 12 ne reçoit que la moitié de la puissance émise. A la réception, le guide 11 donne le signal différence Δ, le guide 12 la composante du signal somme Σᵥ correspondant à une polarisation verticale, le guide 10 la composante du signal somme Σ_{H} correspondant à une polarisation horizontale.

La figure 2b montre une autre structure d'un coupleur utilisable selon l'invention comportant un Te du type fourchette. Il est formé d'un guide à section rectangulaire 10 connecté à un guide à section circulaire 40. Un guide 11 à section rectangulaire est couplé électromagnétiquement au guide 10. Le guide à section rectangulaire 11 est tel que le plan déterminé par une de ses sections droites est fixé sur un plan délimitant le guide 10 et comprenant un des petits côtés de sa section droite, et que le grand côté d'une section droite du guide 11 est orthogonal au plan délimitant le guide 10 et comprenant le grand côté de la section rectangulaire. Un polariseur 20, par exemple constitué d'une lame approximativement en forme de losange taillé dans un matériau diélectrique est fixé dans le guide à section circulaire 40 de façon que le plan de ce polariseur 20 fasse un angle de n/4 par rapport au plan délimitant le guide à section rectangulaire 10. Un avantage consiste alors, par la présence du polariseur 20, à créer une onde à polarisation circulaire dans l'antenne à partir d'une unique onde à polarisation fixe appliquée à l'émission sur le guide 10, ce qui simplifie d'autant la réalisation du coupleur.

Le guide 10, à la réception, délivre le signal somme Σ tandis que le guide 11 perpendiculaire délivre le signal différence Δ.

La figure 2c montre un troisième exemple de coupleur, appelé tourniquet, qui peut être intéressant dans les cas où les diagrammes d'antenne devant présenter de bonnes caractéristiques de symétrie, l'alimentation présente elle aussi ces caractéristiques de symétrie. Il comporte outre le guide à section circulaire 40, quatre guides à section rectangulaire 30, 31, 32 et 33 couplés électromagnétiquement avec le guide à section circulaire 40 de façon que le grand côté de la section droite des guides 30,31,32 et 33 soit parallèle à l'axe du guide à section circulaire 4. De plus, chacun de ces guides à section rectangulaire se déduit du suivant par une rotation de n/2 autour de l'axe du guide à section circulaire 40. Le guide à section circulaire 40 est relié par une extrémité à une ligne coaxiale 34, et un moyen de couplage 35 assure la liaison électromagnétique.

En émission, chacun des quatre guides à section rectangulaire 30, 31, 32 et 33 reçoit une onde selon le mode TE₁₁ d'amplitude Aₒ correspondant au quart de la puissance totale que l'antenne doit recevoir. Si A₁, A₂, A₃ et A₄ représentent les ondes appliquées respectivement sur les guides 30, 31, 32 et 33, alors on peut montrer que pour obtenir une onde à polarisation circulaire, les conditions suivantes doivent être remplies:

A la réception, on obtient alors les composantes du signal somme Σ sur les quatre guides d'ondes 30, 31, 32 et 33 et le signal différence A sur la ligne coaxiale 34.

On a ainsi décrit une antenne réseau du type disque apportant une solution au problème de la puissance, de l'art antérieur. Cette antenne s'applique préférentiellement aux radars effectuant des mesures d'écartométrie.

## Revendications

1. Antenne réseau hyperfréquence du type disque, avec son dispositif d'alimentation, comportant une cavité cylindrique (3), ou "disque", sur laquelle sont disposées des sources rayonnantes élémentaires (1) formant réseau, et qui est alimentée par un guide circulaire (4, 40) recevant lui-même à l'émission une onde à polarisation circulaire selon le mode TE₁₁, obtenue à partir d'au moins une onde à polarisation rectiligne selon le même mode TE₁₁, caractérisée en ce que ce dispositif d'alimentation comporte au moins une voie Somme sur laquelle est appliquée l'onde à polarisation rectiligne selon le mode TE₁₁, et une voie Différence, un signal Somme'et un signal Différence nécessaires à une mesure d'écartométrie étant obtenus à la réception respectivement sur la voie Somme et sur la voie Différence, et en ce que les sources rayonnantes élémentaires sont disposées sur le disque par l'intermédiaire de sondes de couplage (7) et sont par ailleurs disposées, autour du centre de la cavité cylindrique, sur des spirales d'Archimède équiphases.

2. Antenne réseau hyperfréquence selon la revendication 1, caractérisée en ce que les sources rayonnantes élémentaires (1) présentent une symétrie axiale.

3. Antenne réseau hyperfréquence selon la revendication 1, caractérisée en ce que les sources rayonnantes élémentaires (1) sont des sources à polarisation circulaire du type spirale ou hélice, en ce qu'elles sont disposées sur des cercles concentriques centrés au centre de la cavité cylindrique (3), et en ce qu'elles ont une orientation, sur un même cercle, telle qu'elles se déduisent l'une de l'autre par une rotation autour du centre de la cavité cylindrique, de manière à être toujours orientées de la même manière par rapport à ce centre.

4. Antenne réseau selon l'une quelconque des revendications 1 à 3, caractérisée en ce que le dispositif d'alimentation est un coupleur en Té du type fourchette (Fig. 2a) ayant d'une part, deux voies Somme d'entrée (10, 12) en mode TE₁₁ sur lesquelles est appliquée l'energie nécessaire à l'émission, les deux ondes TE₁₁ ainsi appliquées respectivement à ces deux entrées étant en quadrature de phase de manière à engendrer dans le guide circulaire (4) une onde TE" à polarisation circulaire et, d'autre part, une voie Différence (11).

5. Antenne réseau selon l'une quelconque des revendications 1 à 3, caractérisée en ce que le dispositif d'alimentation est coupleur en Té du type fourchette (Fig. 2b) ayant d'une part, une voie Somme d'entrée (10) en mode TE" sur laquelle est appliquée l'énergie nécessaire à l'émission, l'onde TE" à polarisation linéaire appliquée au guide cylindrique (40) y étant transformée en une onde TE" à polarisation circulaire par un polariseur (20) et, d'autre part, une voie Différence (11).

6. Antenne réseau selon l'une quelconque des revendications 1 à 3, caractérisée en ce que le dispositif d'alimentation est un coupleur du type tourniquet (Fig. 2c) ayant, d'une part, quatre voies Somme d'entrée (30 à 34) en mode TE" sur lesquelles est appliquée l'énergie nécessaire à l'émission, les quatre ondes TE₁₁ ainsi appliquées respectivement à ces quatre entrées étant en quadrature de phase l'une par rapport à la suivante de manière à engendrer dans le guide circulaire (4) une onde TE₁₁ à polarisation circulaire et, d'autre part une voie Différence (34).

7. Antenne réseau selon l'une quelconque des revendications 1 à 6, caractérisée en ce que la connexion des sources rayonnantes élémentaires (1) aux sondes de couplage (7) est réalisée à travers des déphaseurs (2).

8. Utilisation d'une antenne réseau selon la revendication 7 en antenne à balayage électronique.

## Patentansprüche

1. Mikrowellen-Gruppenantenne vom Scheibentyp, mit zugehöriger Speisevorrichtung und versehen mit einem zylindrischen Hohlraum (3) bzw. einer "Scheibe", worauf die die Gruppe bildenden elementaren Strahlerquellen (1) angeordnet sind, mit Speisung über einen kreisrunden Leiter (4, 40) der seinerseits im Sendebetrieb eine kreispolarisierte Welle des Schwingungsmode TE₁₁ empfängt, welche aus wenigstens einer linear polarisierten Welle vom selben Schwingungstyp TE₁₁ erhalten wird, dadurch gekennzeichnet, daß diese Speisevorrichtung wenigstens einen Summenkanal umfaßt, an welchen die linear polarisierte Welle vom Schwingungsmode TE₁₁ angelegt ist, und einen Differenzkanal umfaßt, wobei ein Summensignal und ein Differenzsignal, welche für eine Ablagemessung erforderlich sind, im Empfangsbetrieb am Summenkanal bzw. Differenzkanal erhalten werden, und daß die elementaren Strahlerquellen auf der Scheibe über Koppelsonden (7) angeordnet sind und ferner um den Mittelpunkt des zylindrischen Hohlraums herum auf gleichphasigen Archimedesspiralen angeordnet sind.

2. Mikrowellen-Gruppenantenne nach Anspruch 1, dadurch gekennzeichnet, daß die elementaren Strahlerquellen (1) Axialsymmetrie aufweisen.

3. Mikrowellen-Gruppenantenne nach Anspruch 1, dadurch gekennzeichnet, daß die elementaren Strahlerquellen (1) zirkular polarisierende Quellen vom Spiral- oder Helixtyp sind, daß sie auf konzentrischen Kreisen angeordnet sind, welche auf die Mitte des zylindrischen Hohlraums (3) zentriert sind, und daß sie eine solche Orientierung auf demselben Kreis aufweisen, daß sie auseinander durch eine Drehung um den Mittelpunkt des zylindrischen Hohlraums entstehen, so daß sie stets in gleicher Weise bezüglich dieses Mittelpunktes orientiert sind.

4. Gruppenantenne nach einem der Ansprüche 1 bis 3, dadurch gekennzeichnet, daß die Speisevorrichtung ein T-Koppler vom Gabeltyp (Fig. 2a) ist, versehen mit einerseites zwei Eingangs-Summenkanälen (10, 12) für den Schwingungsmode TE,1, an welch die für den Sendebetrieb erforderliche Energie angelegt wird, wobei die so an diese beiden Eingänge angelegten TEₙ-Wellen um 90° gegeneinander phasenverschoben sind, so daß in dem kreisrunden Leiter (4) eine TE₁₁-Welle mit Zirkularpolarisation erzeugt wird, und andererseits mit einem Differenzkanal (11).

5. Gruppenantenne nach einem der Ansprüche 1 bis 3, dadurch gekennzeichnet, daß die Speisevorrichtung ein T-Koppler vom Gabeltyp (Fig. 2b) ist, versehen einerseits mit einem Eingangs-Summenkanal (10) für den Schwingungsmode TE₁₁, an welchen die für den Sendebetrieb erforderliche Energie angelegt wird, wobei die an den zylindrischen Leiter (40) angelegte linear polarisierte TE₁₁-Welle dort in eine TE₁₁-Welle mit Zirkularpolarisation durch einen Polarisator (20) umgeformt wird, und undererseits mit einem Differenzkanal (11).

6. Gruppenantenne nach einem der Ansprüche 1 bis 3, dadurch gekennzeichnet, daß die Speisevorrichtung ein Koppler vom Drehkreuztyp (Fig. 2c) ist, versehen einerseits mit vier Eingangs-Summenkanälen (30) bis 34) für den Schwingungsmode TE₁₁, an welche die für den Sendebetrieb erforderliche Energie angelegt wird, wobei die so an diese vier Eingänge angelegten vier TE₁₁-Wellen jeweils von einer zur nächsten um 90° phasenverschoben sind, so daß in dem kreisrunden Leiter (4) eine TE_{"}-Welle mit Zirkularpolarisation erzeugt wird, und andererseits mit einem Differenzkanal (34).

7. Gruppenantenne nach einem der Ansprüche 1 bis 6, dadurch gekennzeichnet, daß der Anschluß der elementaren Strahlerquellen (1) an die Koppelsonden (7) über Phasenschieber (2) hergestellt ist.

8. Verwendung einer Gruppenantenne nach Anspruch als Antenne mit elektronisher Verschwenkung.

## Claims

1. Microwave array antenna of disc type with its feed device comprising a cylindrical cavity (3) or "disc" on which are disposed the elementary radiation sources (1) forming the array, and which is fed by a circular guide (4, 40) itself receiving in transmission a circularly polarized wave of TEn mode obtained from at least one linearly polarized wave of the same TEn mode, characterized in that said feed device comprises at least one sum channel to which is applied the linearly polarized wave of TEn mode, and a difference channel, a sum signal and a difference signal necessary for a deviation measurement being obtained in reception respectively at the sum channel and at the difference channel, and in that the elementary radiation sources are disposed on the disc by way of coupling feeders (7) and furthermore are disposed around the centre of the cylindrical cavity on equiphase Archimedean spirals.

2. Microwave array antenna according to claim 1, characterized in that the elementary radiation sources (1) have axial symmetry.

3. Microwave array antenna according to claim 1, characterized in that the elementary radiation sources (1) are circular polarization sources of spiral or helix type, that they are disposed on concentric circles centered on the centre of the cylindrical cavity (3), and that they have an orientation on the same circle such that they are derived from each other by a rotation about the centre of the cylindrical cavity so as always to be oriented in the same manner with respect to said centre.

4. Array antenna according to any one of claims 1 to 3, characterized in that the feed device is a T coupler of fork type (Fig. 2a) having on the one hand two input sum channels (10, 12) of TE₁₁ mode to which is applied the energy necessary for transmission, the two TE11 waves also applied respectively to these two inputs being in phase quadrature so as to generate in the circular guide (4) a circularly polarized TE₁₁ wave and, on the other hand, a difference channel (11).

5. Array antenna according to any one of claims 1 to 3, characterized in that the feed device is a T coupler of fork type (fig. 2b) having on the one hand an input sum channel (10) of TE" mode to which is applied the energy necesssary for transmission, the TEn linearly polarized wave applied to the cylindrical guide (40) being transformed there to a circularly polarized TEn wave by a polarizer (20) and, on the other hand, a difference channel (11).

6. Antenna array according to any one of claims 1 to 3, characterized in that the feed device is a coupler of turnstile type (Fig. 2c) having on the one hand four input sum channels (30 to 34) of TE₁₁ mode to which is applied the energy necessary for transmission, the four TE₁₁ waves thus applied respectively to said four inputs being in phase quadrature the one with respect to the next so as to generate in the circular guide (4) a circularly polarized TEn wave and, on the other hand, a difference channel (34).

7. Antenna array according to any one of claims 1 to 6, characterized in that the connection of the elementary radiation sources (1) to the coupling feeders (7) is effected via phase shifters (2).

8. Use of an array antenna according to claim 7 in an electronic scanning antenna.
